# FASCICULE DE BREVET EUROPEEN

(11) **EP 3 492 644 B1**
(45) Date de publication et mention de la délivrance du brevet: **30.10.2024**
(21) Numéro de dépôt: 17205263.1
(22) Date de dépôt: 04.12.2017
(51) Int. Cl.: D06B 3/04, D06B 17/00, D06B 23/00, D02J 13/00

(54) **DISPOSITIF DE GESTION DE RÉPARTITION DE CHALEUR POUR TRAITEMENT DE FILS**
STEUERUNGSVERFAHREN DER WÄRMEVERTEILUNG ZUR BEARBEITUNG VON DRÄHTEN
HEAT DISTRIBUTION MANAGEMENT DEVICE FOR TREATING WIRES

(43) Date de publication de la demande: 05.06.2019
(73) Titulaire: SUPERBA (Société par Actions Simplifiée), 68100 Mulhouse (FR)
(72) Inventeur: MASSOTTE, Philippe, 68420 Gueberschwihr (FR)
(74) Mandataire: Cabinet Nuss

(56) Documents cités:
- EP-A2- 1 942 218
- WO-A1-88/06653
- FR-A- 1 388 330
- FR-A1- 2 655 064
- JP-A- 2009 050 954
- US-A- 3 805 407

## Description

La présente invention se rapporte au domaine des mécanismes de gestion de répartition de chaleur dans un dispositif de traitement thermique de fils et plus particulièrement au domaine des mécanismes d'optimisation de la répartition de chaleur autour de la portion de fils à traiter à l'intérieur d'un dispositif de traitement thermique.

Actuellement, le traitement d'un fil ou d'un faisceau de fils dans un dispositif de traitement est réalisé par dépose du fil sur la bande transporteuse qui transite à l'intérieur du dispositif de traitement.

A l'intérieur du dispositif de traitement, le fil ou faisceau de fils peut être conduit à changer de moyen de transport en passant d'une bande à une autre selon le parcours défini.

Dans le cadre d'un traitement thermique, par exemple par diffusion de flux de vapeur dans une chambre de traitement, les moyens de transport sont réalisés sous la forme d'une structure qui autorise à être traversé par des flux de vapeur et/ou par des flux thermiques. Cette construction des moyens de transport participe ainsi au traitement thermique au niveau de chacune des faces du faisceau de fils déposé sur le moyen de transport. Ainsi, le traitement thermique n'est pas uniquement réalisé au niveau de la seule face exposée du fil sur le moyen de transport, c'est-à-dire au détriment de la face du fil qui serait en contact direct sur le moyen de transport.

Toutefois, cette structure particulière du moyen de transport présente un inconvénient dans le traitement des extrémités du fils ou du faisceau de fils.

En effet, lors de la dépose de l'extrémité du fil aval, la surface du moyen de transport est libre sur au moins une partie de sa longueur jusqu'à ce que le fil ou faisceau de fils soit déposé sur l'ensemble de la longueur du moyen de transport. Aussi, lorsque seule une partie de la longueur du moyen de transport est recouverte par le fil ou faisceau de fils, la partie du moyen de transport libre présente alors une structure qui laisse traverser les flux de chaleur et vapeur plus aisément que la partie du moyen de transport qui est recouverte par le fil ou faisceau de fils. Les flux thermiques ou de vapeur ont alors tendance à se déplacer prioritairement au travers de la partie du moyen de transport qui présente une structure libre. Une telle priorité de déplacement se fait ainsi au détriment de la partie du moyen de transport qui porte le fil ou faisceau de fils et donc au détriment de la qualité du traitement thermique des fils.

Le problème est identique au niveau de l'extrémité amont du fil ou du faisceau de fils traité. Ce problème de répartition de chaleur dans le dispositif de traitement thermique conduit ainsi à la production d'un fil ou d'un faisceau de fils dont la qualité de traitement est hétérogène sur l'ensemble de sa longueur.

Pour s'affranchir de cette problématique, il est possible d'utiliser des dispositifs de traitement développés sans moyen de transport du fil. La publication US 3,805,407 propose ainsi un tel mécanisme de traitement d'un fil de fibres dans lequel le fil est déplacé le long de la paroi périphérique perforée d'un tambour rotatif au niveau d'un conduit de traitement. Ce déplacement du fil autour du tambour fait intervenir, d'une part, la gravité et, d'autre part, un câble d'extraction. Toutefois, la solution apportée par de tels dispositifs est difficilement transposable aux machines qui fonctionnent avec un moyen de transport du fil, de sorte qu'elle imposerait un renouvellement des machines aux industriels pour être mise en oeuvre.

La présente invention a pour but de pallier ces inconvénients en proposant une solution qui, d'une part, permette d'obtenir un fil ou un faisceau de fils de qualité de traitement identique sur l'ensemble de sa longueur et qui, d'autre part, soit aisée à mettre en oeuvre dans un dispositif de traitement thermique existant.

L'invention a ainsi pour objet un appareil de traitement de fils en déplacement sur un moyen de transport tel que détaillé par l'énoncé de la revendication principale.

L'invention porte aussi sur un procédé de mise en oeuvre d'un appareil de traitement selon l'invention tel que détaillé par la revendication 6.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 est une représentation schématique d'un exemple de fonctionnement du dispositif de l'invention en aval du fil à traiter,
- la figure 2 est une représentation schématique d'un exemple de fonctionnement du dispositif de l'invention en amont du fil à traiter,
- les figures 3 et 3bis sont des représentations schématiques et détaillées d'un exemple de mécanisme de récupération d'un dispositif de gestion de répartition de chaleur selon l'invention.

Dans le présent document, les termes « aval » et « amont » définissent des positions par rapport au sens de déplacement d'un fil en traitement et/ou d'un fil sur un moyen de transport 1 de l'appareil de traitement 5.

La présente invention porte sur un appareil de traitement 5 de fils 6 en déplacement sur un moyen de transport 1 apte à être traversé par un flux de chaleur au niveau d'orifices, caractérisé en ce que le dispositif de gestion de répartition de chaleur comprend au moins un moyen d'obturation 2 par recouvrement d'au moins une partie des orifices du moyen de transport 1, ce moyen d'obturation 2 étant structurellement indépendant du moyen de transport 1 sur lequel le moyen d'obturation 2 est déposé.

Le moyen d'obturation 2 du dispositif a pour objet de se substituer à un fil ou un faisceau de fils 6, en amont et/ou en aval du fil ou du faisceau de fils 6 à traiter, lors du traitement du fil 6 déposé sur le moyen de transport 1 dans l'appareil de traitement 5 de fils 6. Ce moyen d'obturation 2 permet ainsi de recouvrir les orifices du moyen de transport 1 d'une façon similaire à celle d'un fil ou faisceau de fils 5 équivalent qui serait positionné en amont ou en aval du fil ou faisceau de fils 5 à traiter. Aussi, le déplacement des flux thermiques ou de vapeur au travers de la portion du moyen de transport 1 qui ne porte pas le fil ou le faisceau de fils 6 est limité, voire empêché, de la même façon que si la portion du moyen de transport 1 portait un fil ou faisceau de fils 6.

En conséquence, la répartition des flux thermiques ou de vapeur est homogénéisée sur l'ensemble de la portion de fil 6 en cours de traitement sur le moyen de transport 1 dans le dispositif de traitement thermique 5.

Selon une particularité de réalisation de l'appareil de traitement 5 de l'invention, le moyen d'obturation 2 est réalisé sous la forme d'une bande de tissus ou d'un faisceau de fils. Le choix du moyen d'obturation 2 est effectué en fonction du type de fil ou de faisceaux de fils 6 traité en amont et/ou en aval du moyen d'obturation 2. Aussi, outre la largeur de la répartition de la dépose de fil ou de faisceaux de fils 6 sur le moyen de transport 1, à considérer pour sélectionner le moyen d'obturation 2, il est également important de considérer la propension du fil ou faisceaux de fils 6 traité à être traversé par un flux thermique ou de vapeur. Ainsi, le moyen d'obturation 2 est choisi en fonction du caractère obturant ou au contraire perméable du fil ou faisceaux de fils 6 traité pour le passage d'un flux thermique ou de vapeur afin d'optimiser l'homogénéité de la répartition des flux dans l'appareil de traitement 5 de fils 6.

Selon une particularité de construction de l'appareil de traitement 5 de l'invention, le dispositif de gestion de répartition de chaleur est caractérisé en ce que la longueur du dispositif est adaptée pour être au moins égale à la longueur cumulée de l'ensemble des moyens 1 participant au transport de fils 6 dans l'appareil de traitement 5 de fils 6. Cette particularité de construction permet d'obtenir un dispositif selon l'invention dont le moyen d'obturation 2 est suffisamment long pour obturer l'ensemble des moyens de transport 1 de fils dans l'appareil de traitement 5, avant et/ou après, le traitement du fil ou du faisceau de fils 6.

Selon une particularité de construction complémentaire et/ou alternative à la particularité de construction précédente, le dispositif de gestion de répartition de chaleur est caractérisé en ce que la longueur du dispositif est adaptée pour être au moins égale à la longueur parcourue par un fil 6 dans l'appareil de traitement 5 de fils 6. Cette particularité de construction permet d'obtenir un dispositif selon l'invention dont la longueur soit adaptée au mieux au parcours suivi par le fil ou faisceau de fils 6 dans l'appareil de traitement thermique 5. En effet, il peut arriver que, notamment lorsque le fil 6 est amené à être transféré d'un moyen de transport 1 à un autre, la longueur du parcours suivi par le fil 6 soit différente de la longueur cumulée des moyens de transport 1. Ainsi, lorsque le fil ou faisceau de fils 6 ne se déplace pas sur l'ensemble de la longueur des moyens de transport 1, la longueur du parcours du fils 6 est plus réduit que celle de la longueur cumulée des moyens de transport 1. Inversement, lorsque le fil ou faisceau de fils 6 est transféré d'un moyen de transport 1 à un autre par l'intermédiaire d'une chute entre les deux moyens de transport 1, la longueur de la chute allonge le parcours du fils ou faisceau de fils 6 par rapport à la distance de déplacement effectuée sur les seuls moyens de transport 1.

Selon une autre particularité de construction de l'appareil de traitement 5 de l'invention, la largeur du dispositif de gestion de répartition de chaleur correspond sensiblement à la largeur de l'ensemble de fils 6 à être traités par l'appareil de traitement 5. De façon, complémentaire, la largeur du dispositif correspond à la largeur de l'étalement du fil ou du faisceau de fils 6 sur la surface du moyen de transport 1.

Selon une autre particularité de construction de l'appareil de traitement 5 de l'invention, le dispositif de gestion de répartition de chaleur comprend au moins un moyen de fixation du moyen d'obturation 2 à une extrémité d'un fil ou d'un faisceau de fils 6. Ce moyen de fixation est préférentiellement associé au moyen d'obturation 2 au niveau de son extrémité. Ainsi, le moyen de fixation permet de conserver attaché le fil ou faisceau de fils 6 avec le moyen d'obturation 2 sur l'ensemble du parcours de traitement dans l'appareil de traitement thermique. Les risques de discontinuité entre le fil ou faisceau de fils 6 et le moyen d'obturation 2 sont réduits et la qualité de la diffusion des flux thermiques et/ou de vapeur dans l'appareil de traitement thermique 5 est conservée.

L'invention porte également sur un procédé de mise en oeuvre d'un appareil de traitement 5 de fils 6 selon l'invention, caractérisé en ce que le procédé comprend :
- une étape de dépose du dispositif de gestion de répartition de chaleur sur un moyen de transport 1 au niveau d'une ouverture d'entrée de l'appareil de traitement 5 de fils 6,
- une étape de répartition du dispositif de gestion sur au moins une partie de la largeur du moyen de transport 1,
- une étape de déplacement du dispositif de gestion de répartition de chaleur sur le moyen de transport 1 et d'entrainement à sa suite d'au moins un fil 6 à traiter,
- une étape d'occupation par le dispositif de gestion de répartition de chaleur et au moins un fil 6 à traiter, de la longueur de l'ensemble du parcours du fil 6 à traiter sur les moyens de transport 1 de l'appareil de traitement 5 de fils 6.

Le dispositif de gestion de répartition de chaleur est également susceptible d'être associé à un mécanisme de récupération du dispositif de gestion de répartition de chaleur, ce mécanisme de récupération, apte à être positionné en sortie de l'appareil de traitement 5 de fils 6, comprend au moins :
- une interface de fixation à au moins une extrémité du dispositif de gestion,
- un axe de pivotement 3 sur lequel est montée l'interface de fixation,
- un dispositif d'enroulement 4 autour de l'axe de pivotement 3,
- un dispositif d'ajustement de la vitesse d'enroulement en fonction de la vitesse de déplacement d'au moins un moyen de transport 1 de l'appareil de traitement 5 de fils 6.

Selon une particularité de construction du mécanisme de récupération, l'interface de fixation est arrangée pour interagir avec une extrémité du moyen d'obturation 2 du dispositif de gestion.

Selon une autre particularité de construction du mécanisme de récupération, l'ajustement de la vitesse d'enroulement est réalisé en fonction de la vitesse de déplacement du dernier moyen de transport 1 qui porte le dispositif de gestion de l'invention.

## Revendications

1. Appareil de traitement (5) de fils (6) en déplacement sur un moyen de transport (1) apte à être traversé par un flux de chaleur au niveau d'orifices, **caractérisé en ce que** l'appareil de traitement (5) de fils comprend également un dispositif de gestion de répartition de chaleur comprenant au moins un moyen d'obturation (2) par recouvrement d'au moins une partie des orifices du moyen de transport (1), ce moyen d'obturation (2) étant structurellement indépendant du moyen de transport (1) sur lequel le moyen d'obturation (2) est déposé.

2. Appareil de traitement (5) de fils (6) selon la revendication 1, **caractérisé en ce que** le moyen d'obturation (2) est réalisé sous la forme d'une bande de tissus ou d'un faisceau de fils.

3. Appareil de traitement (5) de fils (6) selon une des revendications précédentes, **caractérisé en ce que** la longueur du dispositif est adaptée pour être au moins égale à la longueur cumulée de l'ensemble des moyens (1) participant au transport de fils dans l'appareil de traitement de fils.

4. Appareil de traitement (5) de fils (6) selon une des revendications précédentes, **caractérisé en ce que** le dispositif comprend au moins un moyen de fixation du moyen d'obturation (2) à une extrémité d'un fil ou d'un faisceau de fils (6).

5. Appareil de traitement (5) de fils (6) selon une des revendications précédentes, **caractérisé en ce que** l'appareil de traitement (5) comprend également un mécanisme de récupération du dispositif de gestion de répartition de chaleur par rapport au moyen de transport (1) sur lequel le dispositif de gestion de répartition de chaleur est positionné, le mécanisme de récupération étant apte à être positionné en sortie de l'appareil de traitement de fils et comprend au moins :
- une interface de fixation à au moins une extrémité du dispositif de gestion,
- un axe de pivotement (3) sur lequel est montée l'interface de fixation,
- un dispositif d'enroulement (4) du dispositif de gestion autour de l'axe de pivotement (3),
- un dispositif d'ajustement de la vitesse d'enroulement en fonction de la vitesse de déplacement du moyen de transport (1) de l'appareil de traitement (5) de fils (6).

6. Procédé de mise en oeuvre d'un appareil de traitement (5) de fils (6) selon une des revendications 1 à 4, **caractérisé en ce que** le procédé comprend :
- une étape de dépose du dispositif de gestion de répartition de chaleur sur un moyen de transport (1) au niveau d'une ouverture d'entrée de l'appareil de traitement (5) de fils (6),
- une étape de répartition du dispositif de gestion sur au moins une partie de la largeur du moyen de transport (1),
- une étape de déplacement du dispositif de gestion de répartition de chaleur sur le moyen de transport (1) et d'entrainement à sa suite d'au moins un fil (6) à traiter,
- une étape d'occupation par le dispositif de gestion de répartition de chaleur et au moins un fil (6) à traiter, de la longueur de l'ensemble du parcours du fil (6) à traiter sur les moyens de transport (1) de l'appareil de traitement de fils (6).

7. Procédé de mise en oeuvre selon la revendication 6, **caractérisé en ce que** le procédé comprend au préalable :
- une étape de sélection d'un dispositif de gestion de répartition de chaleur dont la longueur du dispositif est adaptée pour être au moins égale à la longueur parcourue par un fil (6) dans l'appareil de traitement (5) de fils (6).

8. Procédé de mise en oeuvre selon une des revendications 6 à 7, **caractérisé en ce que** le procédé comprend au préalable :
- une étape de sélection d'un dispositif de gestion de répartition de chaleur dont la largeur du dispositif correspond sensiblement à la largeur de l'ensemble de fils (6) à être traités par l'appareil de traitement (5).

## Patentansprüche

1. Gerät (5) zur Behandlung von Garnen (6), die sich auf einem Transportmittel (1) bewegen, das dazu geeignet ist, an Öffnungen von einem Wärmestrom durchquert zu werden, **dadurch gekennzeichnet, dass** das Garnbehandlungsgerät (5) außerdem eine Vorrichtung zur Steuerung der Wärmeverteilung umfasst, die mindestens ein Mittel (2) zum Verschließen durch Abdecken mindestens eines Teils der Öffnungen des Transportmittels (1) umfasst, wobei das Verschlussmittel (2) vom Transportmittel (1), auf dem das Verschlussmittel (2) abgelegt ist, strukturell unabhängig ist.

2. Gerät (5) zur Behandlung von Garnen (6) nach Anspruch 1, **dadurch gekennzeichnet, dass** das Verschlussmittel (2) in Form eines Gewebestreifens oder eines Garnbündels ausgeführt ist.

3. Gerät (5) zur Behandlung von Garnen (6) nach einem der vorangehenden Ansprüche, **dadurch gekennzeichnet, dass** die Länge der Vorrichtung so ausgelegt ist, dass sie mindestens gleich der kumulierten Länge aller am Transport von Garnen im Garnverarbeitungsgerät beteiligten Mittel (1) ist.

4. Gerät (5) zur Behandlung von Garnen (6) nach einem der vorangehenden Ansprüche, **dadurch gekennzeichnet, dass** die Vorrichtung mindestens ein Mittel zur Befestigung des Verschlussmittels (2) an einem Ende eines Garns oder eines Garnbündels (6) umfasst.

5. Gerät (5) zur Behandlung von Garnen (6) nach einem der vorangehenden Ansprüche, **dadurch gekennzeichnet, dass** das Behandlungsgerät (5) außerdem einen Mechanismus zur Rückholung der Wärmeverteilungssteuervorrichtung in Bezug auf das Transportmittel (1), auf dem die Wärmeverteilungssteuervorrichtung positioniert ist, umfasst, wobei der Rückholmechanismus in der Lage ist, am Ausgang des Garnbehandlungsgeräts positioniert zu sein, und mindestens Folgendes umfasst:
- eine Schnittstelle zur Befestigung an mindestens einem Ende der Steuervorrichtung,
- eine Schwenkachse (3), an der die Befestigungsschnittstelle montiert ist,
- eine Vorrichtung (4) zum Wickeln der Steuervorrichtung um die Schwenkachse (3),
- eine Vorrichtung zur Einstellung der Wickelgeschwindigkeit in Abhängigkeit von der Bewegung des Transportmittels (1) des Geräts (5) zur Behandlung von Garnen (6).

6. Verfahren zur Verwendung eines Geräts (5) zur Behandlung von Garnen (6) nach einem der Ansprüche 1 bis 4, **dadurch gekennzeichnet, dass** das Verfahren Folgendes umfasst:
- einen Schritt des Ablegens der Wärmeverteilungssteuervorrichtung auf einem Transportmittel (1) an einer Einlassöffnung des Geräts (5) zur Behandlung von Garnen (6),
- einen Schritt des Verteilens der Steuervorrichtung über mindestens einen Teil der Breite des Transportmittels (1),
- einen Schritt des Bewegens der Wärmeverteilungssteuervorrichtung auf dem Transportmittel (1) und des Mitführens mindestens eines zu behandelnden Garns (6) dahinter,
- einen Schritt des Einnehmens der Länge des gesamten Wegs des zu behandelnden Garns (6) auf den Transportmitteln (1) des Geräts zur Behandlung von Garnen (6), durch die Wärmeverteilungssteuervorrichtung und mindestens ein zu behandelndes Garn (6).

7. Umsetzungsverfahren nach Anspruch 6, **dadurch gekennzeichnet, dass** das Verfahren vorab Folgendes umfasst:
- einen Schritt des Auswählens einer Wärmeverteilungssteuervorrichtung, deren Vorrichtungslänge so ausgelegt ist, dass sie mindestens gleich der Länge ist, die ein Garn (6) im Gerät (5) zur Behandlung von Garnen (6) zurücklegt.

8. Umsetzungsverfahren nach einem der Ansprüche 6 bis 7, **dadurch gekennzeichnet, dass** das Verfahren vorab Folgendes umfasst:
- einen Schritt des Auswählens einer Wärmeverteilungssteuervorrichtung, deren Vorrichtungsbreite im Wesentlichen der Breite der Gruppe von Garnen (6), die durch das Behandlungsgerät (5) behandelt werden sollen, entspricht.

## Claims

1. Apparatus (5) for treating wires (6) moving on a conveyance means (1) that can be traversed by a heat flow via orifices, **characterized in that** the wire treatment apparatus (5) also comprises a heat distribution management device comprising at least one blocking means (2) covering at least some of the orifices of the conveyance means (1), this blocking means (2) being structurally independent of the conveyance means (1) on which the blocking means (2) is placed.

2. Apparatus (5) for treating wires (6) according to Claim 1, **characterized in that** the blocking means (2) is a fabric strip or a bundle of wires.

3. Apparatus (5) for treating wires (6) according to one of the preceding claims, **characterized in that** the length of the device is designed to be at least equal to the cumulative length of all of the means (1) involved in conveying wires in the wire treatment apparatus.

4. Apparatus (5) for treating wires (6) according to one of the preceding claims, **characterized in that** the device comprises at least one means for fastening the blocking means (2) to an end of a wire or of a bundle of wires (6).

5. Apparatus (5) for treating wires (6) according to one of the preceding claims, **characterized in that** the treatment apparatus (5) also comprises a mechanism for recovering the heat distribution management device from the conveyance means (1) on which the heat distribution management device is positioned, wherein the recovery mechanism can be positioned at the output of the wire treatment apparatus and comprises at least:
- an interface for fastening to at least one end of the management device,
- a rotary shaft (3) on which the fastening interface is mounted,
- a device (4) for winding the management device about the rotary shaft (3),
- a device for adjusting the winding speed as a function of the movement speed of the conveyance means (1) of the apparatus (5) for treating wires (6).

6. Method for implementing an apparatus (5) for treating wires (6) according to one of Claims 1 to 4, **characterized in that** the method comprises:
- a step of placing the heat distribution management device on a conveyance means (1) at an input opening of the apparatus (5) for treating wires (6),
- a step of distributing the management device over at least a part of the width of the conveyance means (1),
- a step of moving the heat distribution management device on the conveyance means (1) and of pulling, behind said device, at least one wire (6) to be treated,
- a step of occupying, using the distribution management device and at least one wire (6) to be treated, the length of the entire path of the wire (6) to be treated on the conveyance means (1) of the apparatus for treating wires (6).

7. Implementation method according to Claim 6, **characterized in that** the method comprises beforehand:
- a step of selecting a heat distribution management device, wherein the length of the device is designed to be at least equal to the length travelled by a wire (6) in the apparatus (5) for treating wires (6).

8. Implementation method according to either of Claims 6 and 7, **characterized in that** the method comprises beforehand:
- a step of selecting a heat distribution management device, wherein the width of the device corresponds substantially to the width of all of the wires (6) to be treated by the treatment apparatus (5).
